# EUROPÄISCHE PATENTANMELDUNG

(11) **EP 1 046 499 A1**
(43) Veröffentlichungstag der Anmeldung: **25.10.2000**
(21) Anmeldenummer: 00107684.3
(22) Anmeldetag: 10.04.2000
(51) Int. Cl.: B41F 13/42, B41F 31/20

(54) **Farbwerk**

(30) Priorität: 24.04.1999 DE 29907292 U
(71) Anmelder: Maschinenfabrik GOEBEL GmbH, 64210 Darmstadt (DE)
(72) Erfinder: Berg, Felix, Dr., 64404 Bickenbach (DE); Belau, Lutz, 64347 Griesheim (DE)

(57) **Zusammenfassung**

Um bei einem Farbwerk od.dgl. überschüssige Druckfarbe od.dgl. zu entfernen, wird eine über die Länge (26) und die Umfangsrichtung beteiligter Walzen (4-11) reichende Haube (21) od.dgl. vorgeschlagen.

## Beschreibung

Die vorgeschlagene Einrichtung bezieht sich auf ein Farbwerk für Druckmaschinen, Beschichtungsmaschinen, Auftragsmaschinen für Leim etc. od.dgl. mit einer Einrichtung zum Entfernen überschüssiger Druckfarbe od.dgl., wobei diese Einrichtung mindestens eine Haube od.dgl. enthält, die mindestens eine Walze des Walzen enthaltenden Farb-, Auftragswerkes od.dgl. überragt und mit einem vorzugsweisen saugfähigen Auffangmittel versehen ist. Eine derartige Einrichtung ist beispielsweise durch das deutsche Patent 2646071 bekanntgeworden. Diese Vorveröffentlichung befaßt sich dem Problem, das unkontrollierte Umherschweifen nicht benötigter Druckfarbe od.dgl. zu beherrschen zu versuchen; denn schließlich muß bei Druck-,Auftragswerken od.dgl. Sorge dafür getragen werden, daß der Formzylinder ausschließlich an den dafür vorgesehenen Stellen mit Druckfarbe, Beschichtungsmittel od.dgl. versehen wird, damit ein sauberes Druckbild, ein gewünschtes Muster an Beschichtungsmittel, Leim od.dgl. auf den jeweiligen Bedruckstoff übertragen werden kann. Im Überschuß dem Farbvorrat entnommene Farbe oder entnommenes Beschichtungsmittel, Leim od.dgl. muß daher in vorgesehene Bahnen gelenkt werden, damit diese Farbe das durch den Druckvorgang aufzubringende oder herzustellende Druckbild, Druckmuster od.dgl. nicht etwa verfälscht oder qualitätsmäßig beeinträchtigt.

Hierzu zählt insbesondere, daß sich nicht benötigte Druckfarbe od.dgl. in der Nähe der Stirnseiten der jeweils zu deren Verteilung benutzten Walzen des Farbwerkes, Beschichtungswerkes od.dgl. ansammelt und unkontrolliert in die Umgebung geschleudert wird. Die genannte Vorveröffentlichung konzentriert sich daher auf dieses mengenmäßig bedeutsame Detail, befaßt sich jedoch nicht mit der Beherrschung der sonstwie in der Umgebung des Farbwerkes od.dgl. herumfliegenden Farbpartikel od.dgl., sog. Aerosolen, die ebenfalls geeignet sind, sich an nicht vorgesehenen Stellen, beispielsweise auch dem Bedruckstoff, abzulegen. Daneben hat man bereits versucht, während des Betriebes der maschinellen Einrichtung umhervagabundierende Teilchen, insbesondere Farbteilchen, Leimtröpfchen, Feuchtmittel od.dgl. mit Hilfe elektrostatischer Ladungen oder Felder zu binden. Dies geht jedoch mit nachteiligen Auswirkungen auf den Bedruckstoff einher. Beispielsweise wird der Bedruckstoff ebenfalls elektrostatisch aufgeladen und läßt sich beispielsweise nur ungenügend oder unbefriedigend von ihn führenden drehenden Zylindern oder anderen Führungseinrichtungen bei Bedarf wieder lösen.

Es besteht daher das Bedürfnis, die vorbekannte Einrichtung weiter zu verbessern. Hierdurch wird insbesondere erreicht, daß der an mechanischen Berührungsstellen von Walzen teilweise versprühte Anteil an im Grunde überschüssiger Druckfarbe od.dgl. dorthin konzentriert wird, wo er sich im Erscheinungsbild des mit der maschinellen Einrichtung herzustellenden Produktes nicht auf unliebsame Weise bemerkbar macht. Vielmehr werden die in der Nähe des Druck- oder sonstigen Werkes bzw. des Farb- oder Auftragswerkes vagabundierenden Farbstoff- oder sonstige Aerosole der unmittelbaren Umgebung der Walzen des Farb- oder Auftragswerkes bzw. der Zylinder einer Druckmaschine so rechtzeitig entzogen, daß sich kein störender Farbniederschlag bilden kann. Dies wird mit Hilfe der beigefügten Ansprüche und deren Merkmale einzeln oder in beliebiger Kombination gelöst. Weitere erfinderische Merkmale und Vorteile der erfindungsgemäßen Einrichtung ergeben sich aus der nachfolenden Beschreibung zweier Ausführungsbeispiele. Die einzelnen Merkmale der Ausführungsbeispiele können je einzeln für sich oder zu mehreren beliebiger Kombination unter Zuhilfenahme von Fachwissen zu weiteren Ausführungsformen der Erfindung verwirklicht sein. An Hand der in den beigefügten Figuren schematisch abgebildeten, den Erfindungsgedanken erläuternden und nicht etwa begrenzenden Ausführungsbeispiele wird die vorgeschlagene Lösung nunmehr näher erläutert. Die Ausführungsbeispiele können ebenfalls in verschiedener Weise abgeändert oder durch weitere Ausführungsbeispiele ergänzt werden, ohne den durch die Grundidee abgesteckten Rahmen zu verlassen. In den beigefügten Figuren sind im vorliegenden Zusammenhang nicht wesentliche, dem Fachmann hinreichend bekannte Maschinenteile wegen einer übersichtlicheren Darstellungsweise nicht dargestellt. Die Figuren zeigen vielmehr nur diejenigen Teile, die für eine nähere Erläuterung der vorgeschlagenen Lösung und ihrer Vorteile erforderlich sind. Zur Stützung und Ergänzung der vorliegenden Beschreibung wird ausdrücklich auf die zum vorbekannten Stand der Technik angeführte Vorveröffentlichung verwiesen, um unnötig aufwendige Wiederholungen zu vermeiden. Aufgrund der vorliegenden Anregungen ist es somit für den Fachmann nicht mehr notwendig, etwa erfinderisch tätig zu werden, um unter Einbeziehung seines Fachwissens weitere Anwendungen vorzunehmen, andere Einsatzgebiete zu erschließen oder weitere Ausführungsbeispiele oder Ergänzungen zu entwickeln, falls sich dies als vorteilhaft oder gar von konstruktiver Seite her als notwendig erweisen sollte. Die einzelnen Figuren bedeuten:
- Fig.1:: Seitenansicht in Richtung I
- Fig.2:: teilweise geschnittene Seitenansicht in Richtung II
- Fig.3:: zweites Ausführungsbeispiel, analog Fig.1
- Fig.4:: zweites Ausführungsbeispiel, analog Fig.2
- Fig.5:: vergrößertes Detail von Fig.2

Eine Beschichtungsmaschine, Auftragsmaschine, ein Farb- oder Feuchtwerk einer Druckmaschine enthält in bekannter Weise Seitenwände 1 und 2. In diesen Seitenwänden ist auf bekannte und daher nicht näher dargestellte Art und Weise mindestens ein Formzylinder 3 drehbar gelagert. Ebenso sind Farbwalzen od. dgl. 4 bis 11 in bekannter Weise drehbar und teilweise auch drehbar angetrieben in den Seitenwänden 1 und 2 gelagert. Dazu kommt eine sog. Heberwalze 12, die im Sinne des Pfeiles 13 um den gestellfesten Punkt 14 schwenkbar und um ihren Mittelpunkt/ihre Längsachse 15 drehbar gelagert ist. Eine Farbkastenwalze 16 sowie ein Farbkasten 17 ergänzen die Einrichtung, so daß in dem Farbkasten 17 befindliche Druckfarbe od.dgl. 18 mit Hilfe der Heberwalze 12 in bekannter Weise dem Farbkasten 17 entnommen und dem aus den Walzen 4 bis 11 bestehenden Farbwerk zugeleitet werden kann. Mit Hilfe der Farbwalzen 4 und 11, welche sog. Auftragswalzen darstellen, kann eine auf dem Formzylinder 3 befestigte Form, insbesondere eine Druckform eingefärbt werden, so daß ein bahn- oder bogenförmiger Bedruckstoff 19 an diskreten Stellen mit Druckfarbe od.dgl. versehen werden kann. Daneben sind auch andere Anordnungen von Auftrag- oder Farbwerk, Formzylinder ggfs. Übertragzylinder, Druckzylinder etc. für das direkte oder indirekte Aufbringen oder Bedrucken eines bahn- oder bogenförmigen Bedruck- oder Auftragsstoffes möglich, was jedoch vorbekannt ist. Der Bedruckstoff 19 durchläuft die vorgesehene maschinelle Einrichtung in Richtung des Pfeiles 20 mit einer bestimmten Geschwindigkeit. Dies führt dazu, daß der Formzylinder 3 sowie die Farbwalzen 4 bis 11 mit einer dementsprechenden Geschwindigkeit umlaufen müssen, d.h. die Drehzahlen der Zylinder und Walzen nehmen dementsprechende Werte an. da die Durchmesser der Walzen beispielsweise der Walzen 4 bis 11 relativ klein sind, ist die Drehzahl dieser Walzen relativ hoch. Wenn dazu noch Farbe 18 od.dgl. mit Hilfe der Heberwalze 12 auf die Farbwalze od.dgl. 8 gelangt und damit, da die Farbwalzen untereinander in Kontakt stehen, auch die übrigen Walzen des Farb- od.dgl. Werkes eingefärbt werden, wird die Farbe od.dgl. jeweils von Walze zu Walze ausgehend von der Farkastenwalze 16 bis zu den Auftragswalzen 4 und 11 und dem Formzylinder 3 übertragen. Zwischen je zwei Walzen ergeben sich dabei sog. Walzenspalte, an denen der sich durch das Umlaufen der Walzen ergebende Farb- od.dgl. Film gespalten wird. Diese Spaltung geht mit relativ hoher Geschwindigkeit vor sich, wobei diese Geschwindigkeit der Drehzahl der beteiligten Farb- od.dgl. Walzen, d.h. der Laufgeschwindigkeit des Bedruckstoffes 19 entspricht.

Da die Farb- od.dgl. Spaltung zwischen zwei Walzen oder Zylindern der maschinellen Einrichtung relativ schnell vor sich geht, läßt es sich nicht vermeiden, daß an der Spaltstelle Farb- od.dgl. Partikel aus dem übrigen Film herausgelöst und in die Umgebung versprüht werden. Dieses Sprühen macht sich als sog. Dunst, Farbdunst, Farbnebel, Nebel od.dgl. bemerkbar, weshalb man in diesem Zusammenhang auch von Aerosolbildung od.dgl. spricht. Da jeweils zwischen zwei benachbarten Walzen oder Zylindern während des Laufes der maschinellen Einrichtung Farbe od.dgl. gespalten wird, entstehen gleichzeitig mehrere Stellen, andenen eine derartige Aerosolbildung auftritt. Das bedeutet, daß je nach Laufgeschwindigkeit des Bedruckstoffes 19 und der Beschaffenheit des jeweils verwendeten Mediums wie Druckfarbe, Feuchtmittel, Leim, Auftragsstoffes od.dgl. das die Walzen 4 bis 11 enthaltende Farb- oder Auftragswerk in einen Dunst od. dgl. eingehüllt werden kann. Die in diesem Dunst vorhandenen Tröpfchen, Partikel, Aerosole od.dgl. bleiben so lange unschädlich als sie in Bewegung sind.

Wenn sie sich jedoch in Laufe der Zeit mehr und mehr von ihrer Ursprungsstelle entfernen, dann nimmt ihre Geschwindigkeit mehr und mehr ab, beispielsweise dadurch, daß sie durch die umgebende Luft gebremst werden. Dies führt dazu, daß sich die Partikel, Tröpfchen od.dgl. irgendwo dort absetzen, wo ihre Geschwindigkeit langsamer geworden ist. Das bedeutet u.a., daß sie sich auch teilweise auf die auf dem Formzylinder 3 befindliche Druckform od.dgl. absetzen oder absetzen können, so daß die Druck- od.dgl. Form auch an denjenigen Stellen eingefärbt werden kann oder zumindest teilweise eingefärbt werden kann, an denen sie im Grunde nicht eingefärbt werden sollte. Das Ergebnis ist dann beispielsweise, daß der Bedruckstoff 19 auch an denjenigen Stellen mit Druckfarbe od.dgl. versehen wird, die im Grunde keinerlei Farbe od.dgl. erhalten sollen. Es ergibt sich vielmehr ein teilweise nur leichter Farbauftrag, auch als Tonen bezeichnet, auf dem Bedruckstoff 19.

Dieser leichte Farbauftrag od.dgl. macht das erzielte Produkt, das Druckprodukt od.dgl. sowie das Druck- od.dgl. Ergebnis nicht attraktiv und beeinträchtigt daher dessen Qualität. Um hier Abhilfe zu schaffen, schlägt die vorliegende Erfindung eine Haube 21 od. dgl. vor, die aus mehreren Teilen 22, 23 und 24 bestehen kann. Die einzelnen Teile 22-24 der Haube 21 und damit die Haube selbst erstrecken sich über das gesamte zwischen den Seitenwänden 1 und 2 befindliche Maß 25, d.h. über mindestens die gesamte achsiale Länge 26 der Walzen, beispielsweise der Walze 7, der Walze 5 oder der Walze 4. Wie insbesondere aus Fig.2 hervorgeht, werden die einzelnen Teile 22 bis 24 der Haube 21 von äußeren ebenen Flächen begrenzt, wobei diese Flächen, beispielsweise die Fläche 27, in Umfangsrichtung der Walzen 4 bis 11 oder tangential zu diesen Walzen gesehen, sich um ein Maß 28 erstrecken,das mindestens so groß ist wie die Projektion des Durchmessers einer der Walzen, beispielsweise der Projektion 29 des Durchmessers der Walze 4. Das Teil 22 ist mit Hilfe eines Drehgelenkes 30 in den Seitenwänden 1 und 2 drehbar gelagert, so daß das Teil 22 in Richtung des Pfeiles 31 um das Gelenk 30 verschwenkt werden kann. Auf diese Weise kann das Teil 22 in mindestens zwei Positionen verbracht und ggfs. auch dort arretiert werden, beispielsweise in die in Fig.2 mit ausgezogenen Linien dargestellte oder in die in gestrichelten Linien dargestellte Position. In analoger Weise kann das Teil 24 um das Drehgelenk 32 in Richtung des Pfeiles 33 verschwenkt und ggfs. arretiert werden. Dabei kann das Teil 24 mit einem Fenster 34 versehen sein, so daß der Farb- od.dgl. Vorrat 17 auch dann von außen her zugänglich bleibt, wenn das Teil 24 die mit durchgezogenen Linien dargestellte Position in Fig.2 einnimmt. Analog zu dem Verschwenken der Teile 22 und 24 kann das Teil 23 scharnierartig in Richtung des Pfeiles 35 verschwenkt bzw. geklappt werden, vorzugsweise um eine den Drehgelenken 30 und 32 analoges Gelenk, das in Blickrichtung auf Fig.1 liegend angeordnet und mit 36 bezeichnet ist. Jedes der Teile 22 bis 24 hat einen Aufbau, wie er beispielsweise aus Fig.5 ersichtlich ist.

Zwischen einer gitterartigen Seitenwand 37 und einer weiteren derartigen oder aber geschlossenen Seitenwand38 ist ein vorzugsweise saugfähiges Auffangmittel 39 angeordnet. Das Auffangmittel 39 besteht aus einem Material, wie es für Luftfilter od.dgl. andere Filter bekannt ist, beispielsweise aus einem luftdurchlässigen Papier, aus Pappe od.dgl.. An der Seitenwand 38 ist daneben mindestens ein Lüfter 40 befestigt, der - vorzugsweise durch einen Elektromotor angetrieben - Luft in Richtung des Pfeiles 41 durch das Auffangmittel 39 hindurchzieht und in Richtung der Pfeile 42, 43 und/oder 44 nach außen abführt.

Da das Auffangmittel 39 luftdurchlässig ist, seine Poren jedoch nur eine gewisse Größe haben, bleiben Stoffe, die in Richtung des Pfeiles 41 zusammen mit der Luft auf das Auffangmittel 39 gelangen, an oder in diesem haften. Diese Stoffe können beispielsweise Farbpartikel sein oder aber auch andere Stoffe wie beispielsweise Reste von Feuchtmittel aus dem Feuchtwerk einer Offsetdruckmaschine, in der Luft befindlicher Staub od.dgl., Leimreste od.dgl. mehr. Da die einzelnen Teile 22 bis 24 das in Rede stehende Farbwerk od.dgl. umschließen, die einzelnen Teile 22 bis 24 zwar von ebenen Flächen begrenzt werden, jedoch die gitterartige und luftdurchlässige Seitenwand 37 dem Farbwerk od.dgl. zugewandt ist, kann aus dem Farbwerk od.dgl.selbst mit Hilfe des oder der Lüfter 40 verunreinigte Luft abgezogen und durch das filterartige Auffangmittel 39 hindurchgeführt werden. Da die einzelnen Teile 22 bis 24 daneben untereinander bestimmte Winkel einhalten, beispielsweise die rechten Winkel 45 und 46, sind die einzelnen Teile 22 bis 24 gegeneinander derart abgeknickt, daß sie insgesamt eine Abdeckung, eine Haube 21 od.dgl. bilden, welche das Farbwerk od.dgl. nahezu völlig umgibt. Auf diese Weise ergibt sich nicht allein eine Kapselung des Farbwerkes od.dgl., welche es erlaubt, verunreinigte Luft so abzusaugen, daß sie gereinigt und umweltgerecht der Umgebung wieder zugeführt werden kann, sondern gleichzeitig auch ein mechanischer Schutz des die Walzen 4 bis 11 enthaltenden Farbwerks, Auftragswerks, Feuchtwerks od.dgl., beispielsweise gegen ungewollte Berührung, Verschmutzung des Bedienungspersonals oder gegen Zerstörung des auf den Walzen befindlichen Filmes aus Auftragmittel, beispielsweise eines Farbfilmes. An Stelle des oder der Lüfter 40, die nicht nur auf dem Teil 22, sondern beispielsweise auch auf den Teilen 23 und 24 angeordnet sein können, oder aber auch zu deren Unterstützung, können die Teile 22 bis 24 mit sog. achsialen Entlüftungskanälen versehen sein, beispielsweise dem Entlüftungskanal 47 an Teil 22 oder dem Entlüftungskanal 48 an Teil 24. Die Entlüftungskanäle, beispielsweise der Entlüftungskanal 47, können mit entsprechenden Bohrungen oder Öffnungen 49 oder 50 korrelieren, die in die Seitenwände 1 und 2 der maschinellen Einrichtung derart eingearbeitet sind, daß sie sich miteinander decken, wenn die Teile 22, 23 und 24 die in Fig.2 ausgezogen dargestellte Position einnehmen. Die Entlüftungskanäle 47 und 48 können mit außerhalb der maschinellen Einrichtung befindlichen Abluftleitungen 51 und 52 verbunden sein. Durch Verschwenken der Teile 22 bis 24 in Richtung der Pfeile 31,33, und/oder 35 kann die vorgeschlagene haubenartige Abdeckung entweder für das Auffangen der Verunreinigungen, Aerosole od.dgl. wirksam oder aber das Farbwerk, Beschichtungswerk etc. mit den Walzen 4 bis 11 für Wartungsarbeiten od.dgl. zugänglich werden.

Indem Ausführungsbeispiel nach den Fig.3 und 4 sind die Drehgelenke 30, 32 und 36 durch Schienen 53 ersetzt, die mittels Bügel 54 an mindestens einer Seitenwand 1 oder 2 befestigt sind. Auf diese Weise kannjedes Teil 22 bis 24 der Haube 21 entlang der jeweiligen Schiene in die eine oder andere Position verschoben werden, um das Farbwerk od. dgl. wahlweise zu umschließen oder freizugeben.

Wenn im vorliegenden Zusammenhang speziell von Farbwerken von Druckmaschinen hauptsächlich die Rede ist, so ergeben sich doch analoge oder gar gleiche Probleme und Lösungsmöglichkeiten, wenn in Feuchtwerken von insbesondere Offsetdruckmaschinen Feuchtmittel vagabundiert oder wenn in Beschichtungsmaschinen Beschichtungsmittel umherfliegen oder aber Leim in Leimauftragsmaschinen oder aber auch andere ähnliche, gleichartige oder sogar analoge Stoffe in ähnlichen, gleichartigen oder gar analogen Maschinen.

Die in dem Farbwerk od.dgl. durch Spaltungsvorgänge, Sprühen od.dgl. verlorene Druckfarbe od.dgl. ist letzten Endes, gemessen am Ziel des Aufbringens von Druckfarbe od.dgl. auf einen Bedruckstoff und der dafür benötigten Menge an Druckfarbe od.dgl. eine zwar notwendigerweise aber im Grunde doch überschüssig aufgebrachte Menge. Für den Fall, daß nur relativ geringe Mengen an Aerosolen aufgefangen und/oder entfernt werden sollten, können auch nur einige der einzelnen Teile 22-24 der Haube 21 oder aber gar auch nur eines davon zum Einsatz gelangen, beispielsweise durch Abschalten der nicht benötigten Teile. Daneben kann das Auffangmittel 39 nicht allein poröses Papier, Pappe od.dgl. enthalten, sondern daneben auch andere geeignete und Aerosole zurückhaltende Stoffe enthalten, wie beispielsweise chemische Bindemittel oder mit Haftmitteln präparierte Netzwerke, Geflechte aus Draht oder Kunststoff sowie halbdurchlässige Membranen.

### Teileliste

- 1: Seitenwand
- 2: Seitenwand
- 3: Formzylinder
- 4: Farbwalze
- 5: Farbwalze
- 6: Farbwalze
- 7: Farbwalze
- 8: Farbwalze
- 9: Farbwalze
- 10: Farbwalze
- 11: Farbwalze
- 12: Heberwalze
- 13: Pfeil
- 14: Punkt
- 15: Mittelpunkt
- 16: Farbkastenwalze
- 17: Farbkasten
- 18: Druckfarbe
- 19: Bedruckstoff
- 20: Pfeil
- 21: Haube
- 22: Teil
- 23: Teil
- 24: Teil
- 25: Maß
- 26: Länge
- 27: Fläche
- 28: Maß
- 29: Projektion
- 30: Drehgelenk
- 31: Pfeil
- 32: Drehgelenk
- 33: Pfeil
- 34: Fenster
- 35: Pfeil
- 36: Drehgelenk
- 37: Seitenwand
- 38: Seitenwand
- 39: Auffangmittel
- 40: Lüfter
- 41: Pfeil
- 42: Pfeil
- 43: Pfeil
- 44: Pfeil
- 45: Winkel
- 46: Winkel
- 47: Entlüftungskanal
- 48: Entlüftungskanal
- 49: Bohrung
- 50: Bohrung
- 51: Abluftleitung
- 52: Abluftleitung
- 53: Schiene
- 54: Bügel

## Patentansprüche

1. Farbwerk od.dgl. für Druckmaschinen od.dgl. mit einer Einrichtung (21) zum Entfernen überschüssiger Druckfarbe od.dgl. mit mindestens einer mindestens eine Walze des Walzen (4 bis 11) enthaltenden Farbwerks od.dgl. überragenden, mit einem vorzugsweise saugfähigen Auffangmittel (39) versehenen Haube (21) od. dgl., dadurch gekennzeichnet, daß die Haube (21) sich im wesentlichen über die gesamte achsiale Länge (26) der jeweiligen Walze (4,5, 7) erstreckt, das an der Haube (21) befestigte Auffangmittel (39) luftdurchlässig ist und die Einzelteile (22 bis 24) der Haube (21) in mindestens zwei Positionen verbringbar sind.

2. Einrichtung nach Anspruch 1, dadurch gekennzeichnet, daß die Haube (21) sich in Umfangsrichtung der jeweiligen Walze (4,5,7) vorzugsweise mindestens über die Projektion (29) des Durchmessers mindestens einer Walze (4) erstreckt.

3. Einrichtung nach Anspruch 1, dadurch gekennzeichnet, daß die Haube (21) aus ebenen Einzelteilen (22-24) zusammengesetzt ist.

4. Einrichtung nach Anspruch 1, dadurch gekennzeichnet, daß das Auffangmittel (39) sich mindestens über die Projektion des Durchmessers einer der Walzen (4,5,7) erstreckt.

5. Einrichtung nach Anspruch 1, dadurch gekennzeichnet, daß sich das Auffangmittel (39) etwa tangential zu der jeweiligen Walze (4 bis 11) erstreckt.

6. Einrichtung nach Anspruch 1, dadurch gekennzeichnet, daß die Haube (21) mindestens mit einem Lüfter (40) versehen ist.

7. Einrichtung nach Anspruch 1, dadurch gekennzeichnet, daß das Auffangmittel (39) ein Luftfilter ist.

8. Einrichtung nach Anspruch 1, dadurch gekennzeichnet, daß die Haube (21) luftdurchlässig ist.

9. Einrichtung nach Anspruch 1, dadurch gekennzeichnet, daß die Haube (21) gleichzeitig mechanische Schutzeinrichtung ist.

10. Einrichtung nach Anspruch 1, gekennzeichnet durch chemisch bindende Mittel für das Auffangmittel (39).
